# EUROPÄISCHE PATENTSCHRIFT

(11) **EP 4 197 394 B1**
(45) Veröffentlichungstag und Bekanntmachung des Hinweises auf die Patenterteilung: **08.07.2026**
(21) Anmeldenummer: 22210252.7
(22) Anmeldetag: 29.11.2022
(51) Int. Cl.: A47B 88/457

(54) **ANTRIEBSSYSTEM ZUM ANTREIBEN WENIGSTENS EINES BEWEGBAREN MÖBELTEILS**
DRIVE SYSTEM FOR DRIVING AT LEAST ONE MOVABLE FURNITURE PART
SYSTÈME D'ENTRAÎNEMENT POUR ENTRAÎNER AU MOINS UNE PARTIE DE MEUBLE MOBILE

(30) Priorität: 17.12.2021 DE 102021214591
(43) Veröffentlichungstag der Anmeldung: 21.06.2023
(73) Patentinhaber: Grass GmbH, 6973 Höchst (AT)
(72) Erfinder: Krüdener, Boris, 63801 Kleinostheim (DE)
(74) Vertreter: RavensPAT Patentanwälte Partnerschaft mbB

(56) Entgegenhaltungen:
- US-A1- 2002 171 335
- US-A1- 2013 228 202
- US-A1- 2017 070 080
- US-A1- 2021 212 464

## Beschreibung

Die Erfindung betrifft ein Antriebssystem zum Antreiben wenigstens eines bewegbaren Möbelteils, insbesondere Schublade, Tür, Klappe o. dgl., mit wenigstens einem Stellantrieb, der mit dem zugeordneten bewegbaren Möbelteil derart koppelbar oder gekoppelt ist, dass eine vom Stellantrieb erzeugte Abtriebsbewegung eine Bewegung des bewegbaren Möbelteils zwischen einer Schließstellung und einer Offenstellung veranlasst, wobei dem wenigstens einen Stellantrieb wenigstens ein zum Antriebssystem gehörender zur Speicherung elektrischer Energie ausgebildeter Energiespeicher zur Energieversorgung des Stellantriebs zugeordnet ist, und wobei der Energiespeicher Bestandteil einer zur drahtlosen Aufladung geeigneten Speichereinheit ist, und wobei das Antriebssystem wenigstens eine Ladestation zur drahtlosen Ladung des wenigstens einen Energiespeichers aufweist.

Antriebssysteme zum Antreiben von bewegbaren Möbelteilen sind bereits seit langem bekannt. Es ist beispielsweise bekannt, eine Schublade mittels eines Stellantriebs, beispielsweise in Form eines Elektromotors, ein- und auszufahren. Die Bedienung des Stellantriebs kann beispielsweise über eine Fernbedienung erfolgen. Ferner ist bekannt, Klappen insbesondere an Oberschränken mittels eines oder mehrerer Stellantriebe anzutreiben, so dass das Öffnen insbesondere schwerer Oberschrank-Klappen vollautomatisch erfolgen kann. Zum Betrieb des wenigstens einen Stellantriebs wird elektrische Energie benötigt. Es ist bekannt, die Energieversorgung des Stellantriebs über die Netzspannung bereitzustellen, wobei vorzugsweise wenigstens ein Transformator die Netzspannung in eine gegenüber der Netzspannung kleinere für den Betrieb des Stellantriebs geeignete Betriebsspannung transformiert. Eine andere gängigere Variante zur Energieversorgung des wenigstens einen Stellantriebs ist, dem Stellantrieb einen Energiespeicher in Form eines Akkus zuzuordnen. Der Akku ist in unmittelbarer Nähe des zugeordneten Stellantriebs angeordnet.

Bei beiden Varianten der Energieversorgung gibt es Nachteile. Bei der Energieversorgung über die Netzspannung ist eine Verkabelung notwendig, die aufwendig ist und insbesondere dann, wenn die Verkabelung unsichtbar bleiben soll, mit einem nicht unerheblichen Mehraufwand und somit Mehrkosten (Schaffung von Durchbrüchen im Möbel) einhergeht. Beim Einsatz von Akkus besteht der Bedarf, dass die Akkus nach einer bestimmten Betriebsdauer aufgeladen werden müssen. Hierzu ist die Entnahme des Akkus von seinem am Stellantrieb angeordneten Befestigungsort notwendig, was jedoch oftmals durch die unzugängliche Lage der Stellantriebe aufwendig und schwierig ist.

Die US 2013/0228202 offenbart einen Geschirrspüler, dessen nach außen und unten klappbare Fronttür durch eine elektrische Antriebsvorrichtung zwischen einer Schließ- und einer Offenstellung bewegbar ist. Die elektrische Antriebsvorrichtung wird über eine Batterie versorgt, der ein Batterieladegerät zugeordnet ist. Das Batterieladegerät ist zu einer drahtlosen, in diesem Fall induktiven Aufladung der Batterie geeignet.

Die US 2002/017335 A1 offenbart einen Möbelcontainer mit mehreren Schubladen, die jeweils elektrisch mittels eines elektrischen Stellantriebs zwischen einer Offen- und Schließstellung angetrieben sind. Insbesondere an der Rückwand der Schublade befindet sich eine wiederaufladbare Batterie zur elektrischen Versorgung des Antriebs, die mittels drahtloser Energieübertragung aufladbar ist.

Aufgabe der Erfindung ist es daher, ein Antriebssystem zum Antreiben wenigstens eines bewegbaren Möbelteils der eingangs erwähnten Art zu schaffen, bei dem die Energieversorgung des Stellantriebs in einfacher und daher kostengünstiger Weise erfolgt.

Diese Aufgabe wird durch ein Antriebssystem mit den Merkmalen des unabhängigen Anspruchs 1 gelöst. Weiterbildungen der Erfindung sind in den Unteransprüchen dargestellt.

Das erfindungsgemäße Antriebssystem zum Antreiben wenigstens eines bewegbaren Möbelteils, insbesondere Schublade, Tür, Klappe o. dgl., zeichnet sich dadurch aus, dass die wenigstens eine Ladestation und der zugeordnete wenigstens eine Energiespeicher mittels drahtloser Signalübertragung derart gekoppelt sind, dass ein Ladevorgang durch die Ladestation erst nach Anforderung des betreffenden Energiespeichers durch Abgabe eines drahtlosen Aktivierungssignals an die Ladestation erfolgt.

Die drahtlose Aufladung des Energiespeichers ermöglicht, dass auf eine aufwendige Verkabelung - wie sie im Falle eines mittels netzenergiebetriebenen Stellantriebs notwendig ist - verzichtet werden kann. Ferner ist es auch nicht notwendig, portable Energiespeicher auszutauschen und einer an einer Ladestation entfernt vom Befestigungsort aufzuladen. Im Falle von portablen Energiespeichern können diese vor Ort bleiben und werden bei Bedarf drahtlos aufgeladen.

In besonders bevorzugter Weise ist die Ladestation als induktive Ladestation ausgebildet und der Energiespeicher ist zur induktiven Ladung durch die induktive Ladestation geeignet bzw. ausgebildet.

Alternativ ist es denkbar, dass die Ladestation als Funksender zur Abgabe von Funkwellen ausgebildet ist und der Energiespeicher zur Ladung mittels Funkwellen durch den Funksender geeignet bzw. ausgebildet ist.

In besonders bevorzugter Weise ist der Energiespeicher als Akkumulator (Akku) ausgebildet.

Bei einer Weiterbildung der Erfindung sind der Ladestation mehrere Energiespeicher zugeordnet und die Ladestation ist dazu eingerichtet, die zugeordneten Energiespeicher drahtlos zu laden. Es ist also nicht notwendig, jedem Energiespeicher eine einzelne Ladestation zuzuordnen, sondern eine Ladestation ist dafür geeignet, mehrere Energiespeicher aufzuladen.

Bei einer Weiterbildung der Erfindung ist die drahtlose Energieübertragung zwischen der wenigstens einen Ladestation und dem wenigstens einen zugeordneten Energiespeicher permanent oder intervallartig.

Zweckmäßigerweise handelt es sich bei der drahtlosen Energieübertragung um ein sogenanntes "Long-Range-Wireless-Charging" und unterscheidet sich daher von den gängigen insbesondere induktiven NFC (Near Field Communication) Energieübertragungen. Dadurch ist es möglich, die Ladestation auch weiter entfernt von dem wenigstens einen zugeordneten Energiespeicher anzuordnen, beispielsweise weiter als wenige Millimeter entfernt, beispielsweise mehrere Zentimeter bis hin zu über einen Meter. Dennoch sind die Ladeströme relativ gering. Beispielsweise ist die Ladestation zur Abgabe einer Leistung von 0,5 Watt bis 20 Watt, vorzugsweise 1 Watt bis 10 Watt, insbesondere 2 Watt bis 5 Watt eingerichtet.

Ferner ist es möglich, die Ladestation innerhalb eines Möbels anzuordnen, wodurch der Ladestrom durch Abschirmung der Möbelwände des Möbels im Möbel gehalten werden kann.

Die wenigstens eine Ladestation und der zugeordnete wenigstens eine Energiespeicher sind mittels drahtloser Signalübertragung derart gekoppelt, dass ein Ladevorgang durch die Ladestation erst nach Anforderung des betreffenden Energiespeichers durch Abgabe eines drahtlosen Aktivierungssignals an die Ladestation erfolgt. Dadurch ergibt sich eine besonders schonende, bedarfsgerechte Aufladung des wenigstens einen zugeordneten Energiespeichers.

Bei einer Weiterbildung der Erfindung ist die drahtlose Signalübertragung eine Signalübertragung per Funk.

Die Erfindung umfasst ferner ein Möbel, mit einem Möbelkorpus, in dem ein bewegbares Möbelteil, insbesondere Schublade, Tür, Klappe o. dgl. mittels einer Führungseinrichtung beweglich geführt ist, und mit einem Antriebssystem zum Antreiben des bewegbaren Möbelteils, wobei das Antriebssystem wenigstens einen Stellantrieb aufweist, der mit dem zugeordneten bewegbaren Möbelteil derart koppelbar oder gekoppelt ist, dass eine vom Stellantrieb erzeugte Abtriebsbewegung eine Bewegung des bewegbaren Möbelteils zwischen einer Schließstellung und einer Offenstellung veranlasst, wobei das Antriebssystem nach einem der Ansprüche 1 bis 9 ausgebildet ist.

Ein bevorzugtes Ausführungsbeispiel der Erfindung ist in der Zeichnung dargestellt und wird im Folgenden näher beschrieben. Die einzige Figur der Zeichnung zeigt:
eine perspektivische Darstellung eines bevorzugten Ausführungsbeispiels des erfindungsgemäßen Möbels,
das mit dem erfindungsgemäßen Antriebssystem ausgestattet ist.

Die einzige Figur zeigt ein bevorzugtes Ausführungsbeispiel des erfindungsgemäßen Antriebssystems 11 zum Antreiben wenigstens eines bewegbaren Möbelteils 12 in Form einer Schublade. Es ist selbstverständlich möglich, dass das Antriebssystem 11 auch zum Antreiben anderer bewegbarer Möbelteile 12 wie Türe, Klappen o. dgl. geeignet ist. Im Folgenden soll das erfindungsgemäße Antriebssystem 11 jedoch beispielhaft zum Antrieb einer Schublade erläutert werden.

Wie insbesondere in der Zeichnung dargestellt, ist das bewegbare Möbelteil 12 Bestandteil eines Möbels 13. Das Möbel besitzt einen Möbelkorpus 14, mit einem Boden 15, einem dem Boden gegenüberliegenden Deckenwand 16, einer Rückwand 17 und zwei einander gegenüberliegenden Seitenwänden 18a, 18b.

Der Rückwand 17 gegenüberliegend weist der Möbelkorpus 14 eine Korpusöffnung 19 auf, über die ein bewegbares Möbelteil 12 in Form einer Schublade ins Innere des Möbelkorpus 14 eingefahren oder aus dem Inneren des Möbelkorpus 14 herausgefahren werden kann.

An den einander gegenüberliegenden Innenseiten 20a, 20b der Seitenwände 18a, 18b ist eine Führungseinrichtung 21 zur Führung der Schublade bei der Ein- und Ausfahrbewegung angeordnet. Die Schublade ist daher mittels der Führungseinrichtung 21 relativ zu dem Möbelkorpus 14 verschieblich gelagert.

Die Führungseinrichtung 21 umfasst mehrere Führungseinheiten 22 von denen jeweils zwei einander gegenüberliegend an den Seitenflächen 20a, 20b angeordnete Führungseinheiten 22 ein Führungseinheiten-Paar bilden, das gemeinsam zur Führung der zugeordneten Schublade dient.

Die Führungseinheiten 22 sind im Wesentlichen identisch zueinander aufgebaut, so dass die Beschreibung einer Führungseinheit 22 auch auf alle anderen Führungseinheiten 22 zutrifft.

Die Führungseinheiten 22 besitzen jeweils eine Korpusschiene 23, die beispielsweise als abgekantetes Blechbauteil ausgestaltet sein kann. Die Korpusschiene 23 weist zur Befestigung einen Korpuswinkel auf, der wenigstens einen Montageschenkel 24 besitzt, der mehrere, beispielsweise in Reihen hintereinander angeordnete, Befestigungsöffnungen 25 aufweist, über die der Korpuswinkel mit Hilfe geeigneter Befestigungsmittel an der zugeordneten Seitenwand 18a, 18b positionsfest befestigt werden kann. Es ist möglich, dass die Führungseinheiten 22 jeweils eine relativ zur Korpusschiene 23 beweglich gelagerte Mittelschiene (nicht dargestellt) aufweist.

Ein weiterer Bestandteil einer jeweiligen Führungseinheit 22 ist eine Laufschiene 26, die auch als Schubladen-Schiene bezeichnet werden könnte. Die Laufschiene 26 ist einerseits insbesondere mittels einer Rastkupplung mit der Schublade verbunden und andererseits ist die Laufschiene relativ zur Mittelschiene oder ggf. bei Fehlen einer Mittelschiene relativ zur Korpusschiene 23 beweglich geführt.

Die Schublade besitzt einen Schubladen-Boden 31, zwei einander gegenüberliegende Schuladen-Seitenwände 32a, 32b, eine Schubladen-Rückwand 33 und eine der Schubladen-Rückwand gegenüberliegende Schubladen-Front 34, insbesondere Frontblende.

Zum Ein- und Ausfahren der Schublade dient das erfindungsgemäße Antriebssystem 11.

Das Antriebssystem 11 hat wenigstens einen Stellantrieb 27, der mit dem zugeordneten bewegbaren Möbelteil 12 in Form der Schublade derart koppelbar oder gekoppelt ist, dass eine vom Stellantrieb 27 erzeugte Abtriebsbewegung eine Bewegung der Schublade zwischen einer Schließstellung und einer Offenstellung veranlasst.

Im gezeigten Beispielsfall sind zwei Stellantriebe 27 vorgesehen, wobei ein Stellantrieb 27 für die Bewegung der unteren und der andere Stellantrieb 27 für die Bewegung der oberen Schublade dient.

Der Stellantrieb 27 ist beispielsweise als Elektromotor ausgebildet, der ein rotatorisch antreibbares Abtriebsglied (nicht dargestellt), beispielsweise Abtriebswelle, aufweist. Das Abtriebsglied kann mit einem Ritzel gekoppelt sein, das wiederum mit einer Zahnstange in Eingriff stehen kann, wobei die Zahnstange an der Laufschiene 26 bzw. Schubladen-Schiene angeordnet ist. Die Zahnstange sorgt für die Übertragung der rotatorischen Abtriebsbewegung der Abtriebswelle des Stellantriebs in eine Linearbewegung, wodurch die Schublade je nach Drehrichtung des Abtriebsglieds ein- oder ausgefahren wird.

Es sind selbstverständlich auch andere Arten von Stellantrieben denkbar und auch die Kraftübertragung zwischen der Abtriebsbewegung des Stellantriebs in die Linearbewegung der Schublade ist auch auf andere Arten realisierbar als durch eine Zahnstange/Ritzel-Kombination.

Wie insbesondere in der Figur gezeigt, ist dem wenigstens einen Stellantrieb 27 wenigstens ein zum Antriebssystem 11 gehörender zur Speicherung elektrischer Energie ausgebildeter Energiespeicher 28 zugeordnet. Im gezeigten Beispielsfall ist jedem der Stellantriebe 27 ein Energiespeicher 28 zugeordnet. Der Energiespeicher 28 ist zweckmäßigerweise als Akku ausgebildet.

Der Energiespeicher 28 ist Bestandteil einer zur drahtlosen Aufladung geeigneten Speichereinheit 29.

Wie insbesondere in der Figur schematisch angedeutet, weist das Antriebssystem 11 wenigstens eine Ladestation 30 zur drahtlosen Ladung des wenigstens einem Energiespeichers 28 auf.

Im gezeigten Beispielsfall ist eine einzelne Ladestation 30 vorgesehen, die in der Lage ist, den Energiespeicher 28 des einen sowie den Energiespeicher 28 des anderen Stellantriebs 27 aufzuladen. Zweckmäßigerweise ist die Ladestation 30 - wenngleich in der Zeichnung nicht so dargestellt - im Möbelkorpus 14 angeordnet, beispielsweise an der Innenseite der Rückwand 17 des Möbelkorpus. Dadurch werden die Ladeströme die beim Laden der Energiespeicher 28 übertragen werden, durch den Möbelkorpus abgeschirmt.

Im gezeigten Beispielsfall ist die Ladestation 30 als induktive Ladestation ausgebildet und der Energiespeicher 28 ist zur induktiven Ladung durch die induktive Ladestation 30 geeignet.

Bei der vorliegenden induktiven Ladung handelt es sich um eine drahtlose Energieübertragung über längere Distanzen (Long-Range-Wireless-Charging). Die von der Ladestation 30 zur Aufladung der Energiespeicher abgegebene Leistung ist relativ gering und zusätzlich werden die Ladeströme noch von dem Möbelkorpus abgeschirmt, so dass dies für den Benutzer unbedenklich sein dürfte. Die Ladestation 30 ist zur Abgabe einer Leistung von ca. 2 Watt bis ca. 5 Watt eingerichtet.

Damit nicht ständig ein Ladevorgang der Energiespeicher 28 ausgeführt werden muss, kann die wenigstens eine Ladestation 30 und der zugeordnete wenigstens eine Energiespeicher 28 mittels drahtloser Signalübertragung derart gekoppelt sein, dass ein Ladevorgang durch die Ladestation 30 erst nach Anforderung des betreffenden Energiespeichers 28 durch Abgabe eines drahtlosen Aktivierungssignals an die Ladestation 30 erfolgt.

Es ist beispielsweise möglich, dass das Antriebssystem 11 eine Steuerung aufweist, in der für den Benutzer individuell einstellbare Werte abspeicherbar sind, ab denen der Energiespeicher ein drahtloses Aktivierungssignal an die Ladestation 30 ausgibt. So ist es beispielsweise möglich, dass die Steuerung einen Datenspeicher aufweist, in dem verschiedene Werte abgespeichert sind, die verschiedenen Ladezustände der Energiespeicher entsprechen. Der Benutzer kann dann gezielt einen bestimmten Wert auswählen, so dass bei Unterschreitung dieses Wertes ein drahtloses Aktivierungssignal an die Ladestation 30 ausgegeben wird und die Ladestation dann beginnt mittels drahtloser Energieübertragung den betreffenden Energiespeicher 28 aufzuladen.

Die drahtlose Signalübertragung des Aktivierungssignals kann beispielsweise mittels Funk erfolgen.

Das Antriebssystem kann ferner ein Fernbedienungsmodul aufweisen, mit dem der Benutzer die verschiedenen Stellantriebe 27 auswählen und aktivieren, wodurch die zugeordnete Schublade ein- oder ausfährt, und zudem die Ladezustände der Energiespeicher der Stellantriebe überwachen kann, beispielsweise mittels einer Anzeige auf einem Display. Ferner kann der Benutzer über das Fernbedienungsmodul auch ein Aktivierungssignal generieren. In diesem Fall könnte man auf den Sender am Energiespeicher zur Abgabe des drahtlosen Aktivierungssignals verzichten, wenngleich die Überwachung der Ladezustände der Energiespeicher dann dem Benutzer obliegt.

Das Fernbedienungsmodul kann beispielsweise ein Smartphone sein, und die Steuerung und Überwachung kann durch eine zugeordnete App erfolgen, die verschiedene Funktionen des Antriebssystems 11 visualisiert.

## Patentansprüche

1. Antriebssystem zum Antreiben wenigstens eines bewegbaren Möbelteils (12), insbesondere Schublade, Tür, Klappe o. dgl., mit wenigstens einem Stellantrieb (27), der mit dem zugeordneten bewegbaren Möbelteil (12) derart koppelbar oder gekoppelt ist, dass eine vom Stellantrieb (27) erzeugte Abtriebsbewegung eine Bewegung des bewegbaren Möbelteils (12) zwischen einer Schließstellung und einer Offenstellung veranlasst, wobei dem wenigstens einen Stellantrieb (27) wenigstens ein zum Antriebssystem (11) gehörender zur Speicherung elektrischer Energie ausgebildeter Energiespeicher (28) zur Energieversorgung des Stellantriebs (27) zugeordnet ist, wobei der Energiespeicher (28) Bestandteil einer zur drahtlosen Aufladung geeigneten Speichereinheit (29) ist, und wobei das Antriebssystem (11) wenigstens eine Ladestation (30) zur drahtlosen Ladung des wenigstens einen Energiespeichers (28) aufweist, **dadurch gekennzeichnet, dass** die wenigstens eine Ladestation (30) und der zugeordnete wenigstens eine Energiespeicher (28) mittels drahtloser Signalübertragung derart gekoppelt sind, dass ein Ladevorgang durch die Ladestation (30) erst nach Anforderung des betreffenden Energiespeichers (28) durch Abgabe eines drahtlosen Aktivierungssignals an die Ladestation (30) erfolgt.

2. Antriebssystem nach Anspruch 1, **dadurch gekennzeichnet, dass** die Ladestation (30) als induktive Ladestation ausgebildet ist und der Energiespeicher (28) zur induktiven Ladung durch die induktive Ladestation (30) ausgebildet ist.

3. Antriebssystem nach Anspruch 1, **dadurch gekennzeichnet, dass** die Ladestation (30) als Funksender zur Abgabe von Funkwellen ausgebildet ist und der Energiespeicher (28) zur Ladung mittels Funkwellen durch den Funksender ausgebildet ist.

4. Antriebssystem nach Anspruch 1, **dadurch gekennzeichnet, dass** der Energiespeicher (28) als Akkumulator ausgebildet ist.

5. Antriebssystem nach Anspruch 1 oder 2, **dadurch gekennzeichnet, dass** der Ladestation (30) mehrere Energiespeicher (28) zugeordnet sind und die Ladestation (30) dazu eingerichtet ist, die zugeordneten Energiespeicher (28) drahtlos zu laden.

6. Antriebssystem nach einem der vorhergehenden Ansprüche, **dadurch gekennzeichnet, dass** die drahtlose Energieübertragung zwischen der wenigstens einen Ladestation (30) und dem wenigstens einen zugeordneten Energiespeicher (28) permanent oder intervallartig ist.

7. Antriebssystem nach einem der vorhergehenden Ansprüche, **dadurch gekennzeichnet, dass** die Ladestation (30) zur Abgabe einer Leistung von 0,5 Watt bis 20 Watt, vorzugsweise 1 Watt bis 10 Watt, insbesondere 2 Watt bis 5 Watt eingerichtet ist.

8. Antriebssystem nach einem der vorhergehenden Ansprüche, **dadurch gekennzeichnet, dass** die drahtlose Signalübertragung eine Signalübertragung per Funk ist.

9. Möbel, mit einem Möbelkorpus (14), in dem ein bewegbares Möbelteil (12), insbesondere Schublade, Tür, Klappe o. dgl., mittels einer Führungseinrichtung (21) beweglich geführt ist, und mit einem Antriebssystem (11) zum Antreiben des bewegbaren Möbelteils (12), wobei das Antriebssystem (11) wenigstens einen Stellantrieb (27) aufweist, der mit dem zugeordneten bewegbaren Möbelteil (12) derart koppelbar oder gekoppelt ist, dass eine vom Stellantrieb (27) erzeugte Abtriebsbewegung eine Bewegung des bewegbaren Möbelteils (12) zwischen einer Schließstellung und einer Offenstellung veranlasst, **dadurch gekennzeichnet, dass** das Antriebssystem (11) nach einem der Ansprüche 1 bis 8 ausgebildet ist.

## Claims

1. Drive system for driving at least one movable furniture part (12), in particular drawer, door, flap or the like, having at least one actuator (27) which can be coupled or is coupled to the associated movable furniture part (12) in such a way that an output movement generated by the actuator (27) causes a movement of the movable furniture part (12) between a closed position and an open position, wherein the at least one actuator (27) is assigned at least one energy store (28) which belongs to the drive system (11) and is designed for storing electrical energy for the energy supply of the actuator (27), wherein the energy store (28) is part of a storage unit (29) suitable for wireless charging, and wherein the drive system (11) has at least one charging station (30) for wireless charging of the at least one energy store (28), **characterized in that** the at least one charging station (30) and the associated at least one energy store (28) are coupled by means of wireless signal transmission in such a way that a charging process by means of the charging station (30) takes place only after request of the relevant energy store (28) by outputting of a wireless activation signal to the charging station (30).

2. Drive system according to Claim 1, **characterized in that** the charging station (30) is designed as an inductive charging station and the energy store (28) is designed for inductive charging by the inductive charging station (30).

3. Drive system according to Claim 1, **characterized in that** the charging station (30) is designed as a radio transmitter for outputting radio waves, and the energy store (28) is designed for charging by means of radio waves by the radio transmitter.

4. Drive system according to Claim 1, **characterized in that** the energy store (28) is in the form of a rechargeable battery.

5. Drive system according to Claim 1 or 2, **characterized in that** the charging station (30) is assigned a plurality of energy stores (28), and the charging station (30) is configured to charge the assigned energy stores (28) wirelessly.

6. Drive system according to any one of the preceding claims, **characterized in that** the wireless energy transmission between the at least one charging station (30) and the at least one associated energy store (28) is continuous or intermittent.

7. Drive system according to any one of the preceding claims, **characterized in that** the charging station (30) is configured for outputting a power of 0.5 watt to 20 watts, preferably 1 watt to 10 watts, in particular 2 watts to 5 watts.

8. Drive system according to any one of the preceding claims, **characterized in that** the wireless signal transmission is a signal transmission by radio.

9. Piece of furniture, having a furniture body (14), in which a movable furniture part (12), in particular drawer, door, flap or the like, is guided movably by means of a guide device (21), and having a drive system (11) for driving the movable furniture part (12), wherein the drive system (11) has at least one actuator (27), which can be coupled or is coupled to the associated movable furniture part (12) in such a way that an output movement generated by the actuator (27) causes a movement of the movable furniture part (12) between a closed position and an open position, **characterized in that** the drive system (11) is designed according to any one of Claims 1 to 8.

## Revendications

1. Système d'entraînement pour entraîner au moins une partie de meuble mobile (12), en particulier un tiroir, une porte, un volet ou similaire, comportant au moins un actionneur (27) qui peut être couplé ou qui est couplé à la partie de meuble mobile (12) associée de telle sorte qu'un mouvement de sortie généré par l'actionneur (27) provoque un mouvement de la partie de meuble mobile (12) entre une position fermée et une position ouverte, au moins un accumulateur d'énergie (28) appartenant au système d'entraînement (11) et configuré pour accumuler de l'énergie électrique étant associé à l'au moins un actionneur (27) pour alimenter en énergie l'actionneur (27), l'accumulateur d'énergie (28) faisant partie d'une unité d'accumulateur (29) appropriée pour une charge sans fil, et le système d'entraînement (11) comportant au moins une station de charge (30) pour une charge sans fil de l'au moins un accumulateur d'énergie (28), **caractérisé en ce que** l'au moins une station de charge (30) et l'au moins un accumulateur d'énergie (28) associé sont couplés par transmission de signaux sans fil, de telle sorte qu'un processus de charge par la station de charge (30) ne s'effectue qu'après demande de l'accumulateur d'énergie (28) concerné par la délivrance d'un signal d'activation sans fil à la station de charge (30).

2. Système d'entraînement selon la revendication 1, **caractérisé en ce que** la station de charge (30) est réalisée sous la forme d'une station de charge inductive et l'accumulateur d'énergie (28) est réalisé pour une charge inductive par la station de charge inductive (30).

3. Système d'entraînement selon la revendication 1, **caractérisé en ce que** la station de charge (30) est réalisée sous la forme d'un émetteur radio pour émettre des ondes radio et l'accumulateur d'énergie (28) est conçu pour une charge au moyen d'ondes radio par l'émetteur radio.

4. Système d'entraînement selon la revendication 1, **caractérisé en ce que** l'accumulateur d'énergie (28) est réalisé sous la forme d'un accumulateur.

5. Système d'entraînement selon la revendication 1 ou 2, **caractérisé en ce que** plusieurs accumulateurs d'énergie (28) sont associés à la station de charge (30) et la station de charge (30) est conçue pour charger sans fil les accumulateurs d'énergie (28) associés.

6. Système d'entraînement selon l'une quelconque des revendications précédentes, **caractérisé en ce que** la transmission d'énergie sans fil entre l'au moins une station de charge (30) et l'au moins un accumulateur d'énergie associé (28) est permanente ou intermittente.

7. Système d'entraînement selon l'une des revendications précédentes, **caractérisé en ce que** la station de charge (30) est conçue pour délivrer une puissance de 0,5 watt à 20 watts, de préférence de 1 watt à 10 watts, en particulier de 2 watts à 5 watts.

8. Système d'entraînement selon l'une quelconque des revendications précédentes, **caractérisé en ce que** la transmission de signaux sans fil est une transmission de signaux par radio.

9. Meuble comprenant un corps de meuble (14) dans lequel une partie de meuble mobile (12), notamment un tiroir, une porte, un volet ou similaire, est guidée de manière mobile au moyen d'un dispositif de guidage (21), et comprenant un système d'entraînement (11) pour entraîner la partie de meuble mobile (12), le système d'entraînement (11) comportant au moins un actionneur (27) qui peut être couplé ou qui est couplé à la partie de meuble mobile (12) associée de telle sorte qu'un mouvement de sortie généré par l'actionneur (27) provoque un mouvement de la partie de meuble mobile (12) entre une position fermée et une position ouverte, **caractérisé en ce que** le système d'entraînement (11) est réalisé selon l'une quelconque des revendications 1 à 8.
